# EUROPÄISCHE PATENTSCHRIFT

(11) **EP 0 838 571 B1**
(45) Veröffentlichungstag und Bekanntmachung des Hinweises auf die Patenterteilung: **12.02.2003**
(21) Anmeldenummer: 97115389.5
(22) Anmeldetag: 05.09.1997
(51) Int. Cl.: E06B 3/26

(54) **Wärmegedämmtes Verbundprofil, insbesondere für Rahmen von Türen, Fenstern, Fassadenelementen oder dergl.**
Heat-insulating composite profile, in particular for the frames of doors, windows, façade elements or similar
Profilé composite calorifuge, en particulier pour l'encadrement de fenêtres, portes, éléments de façade ou similaires

(30) Priorität: 23.10.1996 DE 19643693
(43) Veröffentlichungstag der Anmeldung: 29.04.1998
(73) Patentinhaber: NORSK HYDRO ASA, 0257 Oslo 2 (NO)
(72) Erfinder: Schulz, Harald, Dr., 86381 Krumbach (DE)
(74) Vertreter: Dziewior, Joachim, Dipl.-Phys. Dr.

(56) Entgegenhaltungen:
- BE-A- 668 070
- DE-A- 3 702 004
- GB-A- 2 083 116

## Beschreibung

Die Erfindung betrifft ein wärmegedämmtes Verbundprofil, insbesondere für Rahmen von Türen, Fenstern, Fassadenelementen oder dergleichen.

Die DE-A-37 02 004 beschreibt ein Verbundprofil, das aus über mindestens eine Isolierschiene miteinander verbundenen Metallprofilen besteht. Zur Erhöhung der Schubfestigkeit sind dort neben den üblichen in Nuten an den Metallprofilen angeordneten Füßen noch Zusatzfüße angeordnet, die ebenfalls in Nuten an dem Metallprofil eingesetzt sind. Die Zusatzfüße sind dabei über einen Quersteg an der Isolierschiene angeschlossen.

Aus der GB-A-2 083 116 ist ein Verbundprofil mit einem Isoliersteg bekannt, dessen Fuß mit einem in Längsrichtung verlaufenden Spalt versehen ist. Der Spalt dient zur Aufnahme eines vom Metallprofil vorstehenden Steges, der an seinem oberen freien Rand eine Querschnittsverbreiterung aufweist. Die Kontur des Spaltes ist dieser Querschnittsverbreiterung angepaßt, so daß der Isoliersteg unter Aufspreizung des Spaltes auf den vorstehenden Steg aufgerastet werden kann. Der Isoliersteg wird quer zu seiner Längsrichtung aufgerastet. Dies hat zur Folge, daß die erforderlichen und nachträglich verbleibenden Hohlräume gefüllt werden müssen.

Nachträgliche Wärmebehandlungen eines solchen Verbundprofils können zu einem Schrumpfen des Fußes in der Aufnahmenut führen, wodurch der erforderliche feste Halt, insbesondere die Schubfestigkeit der Verbindung, nicht mehr gewährleistet ist.

Der Erfindung liegt die Aufgabe zugrunde, ein Verbundprofil der eingangs genannten Art so zu verbessern, daß der Einfluß der Schrumpfung auf die Festigkeit der Verbindung deutlich verringert wird.

Diese Aufgabe wird nach der Erfindung durch ein Verbundprofil gelöst, bestehend aus einem außenseitigen sowie einem innenseitigen Metallprofil sowie mindestens einem diese Metallprofile unter Bildung einer Wärmedämmbrücke miteinander verbindenden Isoliersteg, der mit in Längsrichtung sich erstreckenden, vorzugsweise schwalbenschwanzförmig verbreiterten, einen Fuß bildenden Endabschnitten in entsprechend hinterschnittene Aufnahmenuten an den Metallprofilen greift, wobei die Endabschnitte an ihrer den Metallprofilen zugewandten Stirnseite mit wenigstens einem in Längsrichtung verlaufenden Spalt versehen sind, dessen Tiefe wenigstens der Breite des Endabschnittes, also der Höhe des Fußes entspricht und der einen vom Metallprofil vorstehenden Steg bezüglich seiner Seitenwände formschlüssig aufnimmt, und wobei die Seitenwände des Spaltes parallel zueinander ausgerichtet sind.

Der durch die Erfindung erreichte Vorteil besteht im wesentlichen darin, daß die Verbindung zwischen dem Isoliersteg und den Metallprofilen auch nach Wärmebehandlungen mechanisch wesentlich stabiler ist, da die durch den Spalt voneinander getrennten Teile des Fußes eine absolut gesehen geringere Schrumpfung erfahren als ein nicht geteilter, also massiv ausgebildeter Fuß. Bei einer Unterteilung des Fußes durch einen Spalt reduziert sich die Schrumpfung je Teil des Fußes etwa auf die Hälfte, wobei durch den getrennten Anschluß der beiden Teile des Fußes in jeweils eigenen, durch den Steg gebildeten Taschen der Aufnahmenut sich darüberhinaus eine erhöhte Festigkeit einstellt.

Die durch den Spalt hervorgerufenen Reduzierung des Volumens des Fußes in mehrere Teilvolumina erlaubt darüber hinaus wegen der geringeren Nachgiebigkeit des Kunststoffs die Anwendung höherer Anrolldrücke bei der Umformung des Nutsteges. Die vorgesehene Tiefe des Spaltes stellt sicher, daß die erfindungsgemäße Maßnahme sich auf das gesamte Volumen des Fußes auswirkt.

Im folgenden wird die Erfindung an einem in der Zeichnung dargestellten Ausführungsbeispiel näher erläutert; es zeigen:
- Fig. 1: ein Verbundprofil nach der Erfindung,
- Fig. 2: den Isoliersteg nach Fig. 1.

Das in der Zeichnung dargestellte wärmegedämmte Verbundprofil ist insbesondere für Rahmen von Türen, Fenstern, Fassadenelementen oder dergl., vorgesehen. Es besteht aus einem außenseitigen sowie einem innenseitigen Metallprofil 1,2, wobei die beiden Metallprofile 1,2 unter Bildung einer Wärmedämmbrücke durch Isolierstege 3 miteinander verbunden sind. Diese Isolierstege 3 weisen in Längsrichtung sich erstreckende, vorzugweise schwalbenschwanzförmig verbreiterte, einen Fuß 4 bildende Endabschnitte auf, die in entsprechend hinterschnittene Aufnahmenuten 5 an den Metallprofilen 1,2 greifen.

In Fig. 1 ist im Querschnitt ein jeweils als Verbundprofil ausgebildeter Flügelrahmen 6 sowie ein Blendrahmen 7 dargestellt, wobei der Flügelrahmen 6 eine Isolierglasscheibe 8 einfaßt, die über Dichtlippen 9 und eine Glashalteleiste 10 im Flügelrahmen 6 gehalten ist.

Der Isoliersteg 3 kann entweder massiv ausgebildet sein oder - wie im dargestellten Ausführungsbeispiel - seinerseits aus einem Hohlkammerprofil bestehen. Die Aufnahmenuten 5 in den Metallprofilen 1,2 sind in der Regel von Nutstegen 11 gebildet, von denen wenigstens einer verformbar ist. Dadurch kann der Fuß 4 des Isolierstegs 3 ohne weiteres in die noch nicht an die Form des Fußes 4 angepaßte Aufnahmenut 5 eingesetzt und diese anschließend beispielsweise durch einen den Nutsteg 11 an den Fuß 4 anformenden Ziehdorn oder durch Anrollen entsprechend umgeformt werden.

Die insoweit fertiggestellten Verbundprofile werden jedoch im Anschluß daran häufig noch Wärmebehandlungen unterworfen, z.B. bei der Einbrennlackierung. Man beobachtet dann ein Schrumpfen des Fußes 4 in der Aufnahmenut 5, wodurch der erforderliche feste Halt, insbesondere die Schubfestigkeit der Verbindung, nicht mehr gewährleistet ist.

Um diesen Einfluß zu verringern, sind die Endabschnitte an ihrer den Metallprofilen 1,2 zugewandten Stirnseite 12 mit einem in Längsrichtung verlaufenden Spalt 13 versehen, der einen vom Metallprofil 1,2 vorstehenden Steg 14 jedenfalls bezüglich seiner Seitenwände formschlüssig aufnimmt. Dies ist in der Fig. 1 oben beim Isoliersteg 3 des Flügelrahmens 6 dargestellt, während die beiden Isolierstege 3 des Blendrahmens 7 in der bisher üblichen Weise ausgestaltet sind.

Der Vorteil des "gespaltenen" Fußes 4 besteht insbesondere darin, daß die Verbindung zwischen dem Isoliersteg 3 und den Metallprofilen 1,2 auch nach Wärmebehandlungen mechanisch wesentlich stabiler ist. Die durch den Spalt 13 voneinander getrennten Teile des Fußes 4 erfahren nämlich eine absolut gesehen geringere Schrumpfung als ein nicht geteilter, also massiv ausgebildeter Fuß 4, wie er in Fig. 1 unten beim Blendrahmen 7 dargestellt ist. Durch die Unterteilung des Fußes 4 mittels des Spaltes 13 erfährt jeder Teil des Fußes 4 etwa nur die Hälfte an Schrumpfung. Da die beiden Teile des Fußes 4 in jeweils eigenen, durch den Steg 14 gebildeten Taschen der Aufnahmenut 5 angeschlossen sind, wird darüber hinaus auf Grund der vergrößerten gegenseitigen Anlagefläche eine erhöhte Festigkeit erreicht. Die durch den Spalt 13 hervorgerufene Reduzierung des Volumens des Fußes 4 in mehrere Teilvolumina erlaubt wegen der geringeren Nachgiebigkeit des Kunststoffs außerdem die Anwendung höherer Anrolldrücke bei der Umformung des Nutsteges 11.

Die Tiefe des Spaltes 13 entspricht wenigstens der Breite des Endabschnittes, also der Höhe des Fußes 4, so daß sichergestellt ist, daß die erfindungsgemäße Maßnahme sich auf das gesamte Volumen des Fußes 4 auswirkt. Der Spalt 13 kann jedoch, wie dies insbesondere aus der Fig. 2 zu ersehen ist, auch wesentlich tiefer ausgebildet werden.

Die Seitenwände des Spaltes 13 sind zweckmäßigerweise parallel zueinander ausgerichtet, können aber - abhängig von der Form des Steges 14 - auch eine andere, daran angepaßte Gestalt aufweisen. Auch besteht im Einzelfall grundsätzlich die Möglichkeit, mehrere Spalte 13 vorzusehen, solange dies zu keiner unzulässigen Schwächung des Fußes 4 führt.

## Patentansprüche

1. Wärmegedämmtes Verbundprofil, insbesondere für Rahmen von Türen, Fenstern, Fassadenelementen oder dergl., bestehend aus einem außenseitigen sowie einem innenseitigen Metallprofil (1,2) sowie mindestens einem diese Metallprofile (1,2) unter Bildung einer Wärmedämmbrücke miteinander verbindenden Isoliersteg (3), der mit in Längsrichtung sich erstreckenden, vorzugweise schwalbenschwanzförmig verbreiterten, einen Fuß (4) bildenden Endabschnitten in entsprechend hinterschnittene Aufnahmenuten (5) an den Metallprofilen (1,2) greift, wobei die Endabschnitte an ihrer den Metallprofilen (1,2) zugewandten Stirnseite (12) mit wenigstens einem in Längsrichtung verlaufenden Spalt (13) versehen sind, dessen Tiefe wenigstens der Breite des Endabschnittes, also der Höhe des Fußes (4) entspricht und der einen vom Metallprofil (1,2) vorstehenden Steg (14) bezüglich seiner Seitenwände formschlüssig aufnimmt, und wobei die Seitenwände des Spaltes (13) parallel zueinander ausgerichtet sind.

## Claims

1. Thermally insulated composite profile, more particularly for frames of doors, windows, façade elements or the like, comprising one exterior and one interior metal profile (1, 2) and at least one insulation land (3) which joins said metal profiles (1, 2) together and thereby forms a thermal insulation bridge, said land (3) engaging in correspondingly undercut locating slots (5) on the metal profiles (1, 2) by means of longitudinally extending, preferably dovetailed end portions (5) which form a foot (4); on their end face (12) directed towards the metal profiles (1, 2) the end portions incorporate at least one longitudinally extending gap (13) whose depth corresponds to at least the width of the end portion, and therefore to the height of the foot (4), and which with regard to its side walls positively receives a land (14) which protrudes from the metal profile (1, 2), the side walls of the gap (13) being in parallel alignment with one another.

## Revendications

1. Profilé composite calorifuge, en particulier pour des cadres de portes, des cadres de fenêtres, pour des éléments de façades ou similaires, composé d'un profilé métallique extérieur et intérieur (1, 2) et d'au moins une cloison isolante (3), qui relie l'un à l'autre lesdits profilés métalliques (1, 2) en formant une barrière thermique, qui par des segments d'extrémité qui s'étendent dans la direction longitudinale, de préférence sont épanouis en queue d'aronde et forment une semelle (4), s'engage dans des rainures (5) adaptées, en contre-dépouille, des profilés métalliques (1, 2), les segments d'extrémité, au niveau de leur face frontale (12) tournée vers les profilés métalliques (1, 2), étant munis d'au moins une fente (13) longitudinale, dont la profondeur correspond au moins à la largeur du segment d'extrémité, c'est-à-dire à la hauteur de la semelle (4), et qui reçoit avec complémentarité de formes une cloison (14) du profilé métallique (1, 2) en saillie par rapport à ses parois latérales, les parois latérales de la fente (13) étant mutuellement parallèles.
